# EUROPÄISCHE PATENTANMELDUNG

(11) **EP 1 728 938 A2**
(43) Veröffentlichungstag der Anmeldung: **06.12.2006**
(21) Anmeldenummer: 06005013.5
(22) Anmeldetag: 11.03.2006
(51) Int. Cl.: E04F 10/06

(54) **Gelenkarmmarkise**

(30) Priorität: 03.06.2005 DE 202005008724 U
(71) Anmelder: Schmitz-Werke GmbH + Co. KG, 48282 Emsdetten (DE)
(72) Erfinder: Schmitz, Justus, 48282 Emsdetten (DE); Wessels, Bernhard, 48432 Rheine (DE)
(74) Vertreter: Schneck, Herbert

(57) **Zusammenfassung**

Bei einer Gelenkarmmarkise umfassend zwei Gelenkarme, an deren äußerem Ende ein Ausfallprofil angeordnet ist und oberhalb deren innerem Ende zum Ausfahren eines Markisentuchs eine drehantreibbare Tuchwelle mit einem Tuchwickel angeordnet ist, wobei das äußere Ende des Markisentuchs mit dem Ausfallprofil verbunden ist, ist vorgesehen, dass im beziehungsweise am Ausfallprofil (3) eine Abdeckung (9) für den Tuchwickel (7) im eingefahrenen Zustand der Markise angeordnet ist.

## Beschreibung

Die Erfindung richtet sich auf eine Gelenkarmmarkise umfassend zwei Gelenkarme, an deren äußeren Ende ein Ausfallprofil angeordnet ist und oberhalb deren innerem Ende zum Ausfahren eines Markisentuchs eine drehantreibbare Tuchwelle mit einem Tuchwickel angeordnet ist, wobei das äußere Ende des Markisentuchs mit dem Ausfallprofil verbunden ist.

Auch wenn derartige Gelenkarmmarkisen eingefahren sind, ist die Oberseite des Tuchwickels der Witterung, insbesondere der Sonneneinstrahlung und der Einwirkung von Regen oder Schnee, ausgesetzt, so dass die Gefahr besteht, dass gerade der optisch auffälligste vordere Streifen des Markisentuches stärker verwittert als der Rest, was im ausgefahrenen Zustand sehr störend ist.

Es sind deshalb Kassettenmarkisen bekannt, bei welchen sich der Tuchwickel im eingefahrenen Zustand in einer geschlossenen Kassette befindet. Es sind auch schon Konstruktionen bekannt, bei welchen ein gebäudeseitiges Regendach vorgesehen ist, welches den Tuchwickel im eingefahrenen Zustand überdeckt (vgl. DE 200 00 732 U1).

Gemäß einem anderen Lösungsansatz (vgl. DE 197 16 302 A1) ist vorgesehen, dass die Oberseite eines äußeren Randstreifens eines Markisentuchs mit einer elastischen Beschichtung versehen ist, welche im eingefahrenen Zustand die Oberseite des Tuchwickels bildet und diesen schützt.

Hiervon ausgehend liegt der Erfindung die Aufgabe zugrunde, eine Gelenkarmmarkise der eingangs genannten Art so auszugestalten, dass der Tuchwickel im eingefahrenen Zustand zuverlässig geschützt ist und dabei ein ansprechendes Erscheinungsbild gewährleistet ist.

Diese Aufgabe wird erfindungsgemäß dadurch gelöst, dass im beziehungsweise am Ausfallprofil eine Abdeckung für den Tuchwinkel im eingefahrenen Zustand der Markise angeordnet ist.

Vorzugsweise ist vorgesehen, dass die Abdeckung in das Ausfallprofil einfahrbar, insbesondere dort auf einer Welle aufwickelbar ist.

Die Welle kann dabei manuell oder elektromotorisch antreibbar sein.

Bei einer bevorzugten Ausführungsform können seitlich der Tuchwelle Führungsschienen angeordnet sein, in die die Abdeckung beim Abwickeln eingreift. Diese Führungsschienen können gebäudeseitig oder an der Markise angeordnet sein.

Die Abdeckung selbst kann aus Tuch oder biegsamen Kunststoff oder aus Metall, wie zum Beispiel Aluminium und/oder Edelstahl bestehen, bzw. aus einzelnen, miteinander verbundenen Lamellen.

Nachfolgend wird die Erfindung anhand eines bevorzugten Ausführungsbeispiels in Verbindung mit der Zeichnung näher beschrieben. Dabei zeigen:
- Fig. 1: einen Schnitt senkrecht zum Tuchwickel durch den Mittelbereich der Markise im eingefahrenen Zustand und
- Fig. 2: einen entsprechenden Schnitt im ausgefahrenen Zustand der Markise.

Eine in der Zeichnung dargestellte Markise umfasst eine an einer Gebäudewand anbringbare Wandkonsole 1, an der im Abstand voneinander zwei Gelenkarme 2 befestigt sind, die jeweils aus einem inneren konsolenseitigen Gelenkarmabschnitt und aus einem äußeren Gelenkarmabschnitt bestehen, die mit einem Zwischengelenk miteinander verbunden sind. Der jeweils äußere Gelenkarmabschnitt ist mit einem Ausfallprofil 3 verbunden, welches eine Kedernut 4 zur Aufnahme des äußeren Endes eines Markisentuchs 5 aufweist, wobei das Markisentuch auf eine drehantreibbare Tuchwelle 6, die oberhalb der Konsolen 1 gelagert ist, in Form eines Tuchwickels 7 aufwickelbar ist. Eine derartige Gelenkarmmarkise wird beispielsweise in DE 102 39 455 näher beschrieben.

Das Ausfallprofil 3 ist als kastenartiges Hohlprofil ausgestaltet, in dessen Innenraum eine Wickelwelle 8 manuell oder elektromotorisch drehantreibbar angeordnet ist. Auf diese Wickelwelle 8 ist eine elastische Abdeckung 9 aufwickelbar und durch einen Schlitz 10 von innen nach außen herausführbar.

Im in Fig. 2 dargestellten ausgefahrenen Zustand ist die Abdeckung 9 auf der Wickelwelle 8 unter Ausbildung eines Wickels 11 aufgewickelt.

Im in Fig. 1 dargestellten eingefahrenen Zustand lässt sich die Abdeckung 9 von der Wickelwelle 8 abwickeln, wobei sie beispielsweise in in der Zeichnung nicht dargestellte seitliche Führungsschienen eingreift und auf diese Weise beim Ausfahren um den Tuchwickel herumgeführt wird, bis sie an der Hauswand bzw. an der Rückseite der Wandkonsolen 1 ihre Endposition erreicht, in welcher der Tuchwickel 7 und die übrigen Markisenteile witterungssicher abgedeckt sind.

## Patentansprüche

1. Gelenkarmmarkise umfassend zwei Gelenkarme, an derem äußeren Ende ein Ausfallprofil angeordnet ist und oberhalb deren innerem Ende zum Ausfahren eines Markisentuchs eine drehantreibbare Tuchwelle mit einem Tuchwickel angeordnet ist, wobei das äußere Ende des Markisentuchs mit dem Ausfallprofil verbunden ist,
**dadurch gekennzeichnet, dass** im beziehungsweise am Ausfallprofil (3) eine Abdeckung (9) für den Tuchwickel (7) im eingefahrenen Zustand der Markise angeordnet ist.

2. Gelenkarmmarkise nach Anspruch 1, **dadurch gekennzeichnet, dass** die Abdeckung (9) in das Ausfallprofil (3) einfahrbar ist.

3. Gelenkarmmarkise nach Anspruch 1, **dadurch gekennzeichnet, dass** die Abdeckung (9) auf einer Welle (8) aufrollbar ist.

4. Gelenkarmmarkise nach Anspruch 3, **dadurch gekennzeichnet, dass** die Welle (8) im Ausfallprofil (3) manuell oder elektromotorisch antreibbar ist.

5. Gelenkarmmarkise nach Anspruch 1, **dadurch gekennzeichnet, dass** seitlich der Tuchwelle (6) Führungsschienen angeordnet sind, in die die Abdeckung (9) beim Abwickeln eingreift.
